# FASCICULE DE BREVET EUROPEEN

(11) **EP 1 870 343 B1**
(45) Date de publication et mention de la délivrance du brevet: **02.03.2011**
(21) Numéro de dépôt: 07301099.3
(22) Date de dépôt: 12.06.2007
(51) Int. Cl.: B65D 19/12

(54) **Conteneur modulable et empilable**
Modulierbarer und stapelbarer Behälter
Stackable modular container

(30) Priorité: 21.06.2006 FR 0652570
(43) Date de publication de la demande: 26.12.2007
(73) Titulaire: Peugeot Citroën Automobiles SA, 78140 Vélizy-Villacoublay (FR)
(72) Inventeur: Feuillet, Bernard, 92270 Bois-Colombes (FR); Bregeault, Jean-Michel, 92300 Levallois-Perret (FR)

(56) Documents cités:
- EP-A- 0 736 457
- CH-A- 524 509
- DE-A1- 2 460 846
- DE-A1- 3 633 348
- FR-A1- 2 814 721

## Description

L'invention se rapporte à un conteneur adapté à la manutention, au transport et au stockage de pièces, notamment automobiles, ou de produits.

L'invention concerne plus particulièrement un conteneur modulable et empilable constitué d'une embase, de quatre montants et de quatre panneaux.

Le conditionnement de pièces et de produits nécessite pour des raisons de transport, de manutention et de stockage des conteneurs spécifiques (adaptés à une pièce et/ou un produit) ou polyvalents (adaptés à plusieurs familles de pièces et/ou produits). Pour répondre à ce besoin, des conteneurs repliables existent déjà, mais ils ont généralement compte tenu de leur conception certains inconvénients.

Les conteneurs existants ont deux et non quatre panneaux repliables par demi-panneau ce qui impose un sens de positionnement du conteneur par rapport à l'opérateur compte tenu des règles d'ergonomie actuelles.

Les demi-panneaux, une fois ouverts, sortent des dimensions du conteneur, provoquant ainsi lors des manutentions des détériorations par accrochage de ces demi-panneaux avec les autres conteneurs.

Par ailleurs, les opérations de repliement des panneaux grillagés sur l'embase nécessitent un ordre dans les manipulations qui, s'il n'est pas respecté, provoque des détériorations des panneaux et empêche l'empilement dans cette position mal repliée des conteneurs entre eux.

Une fois repliés, certains panneaux peuvent sortir ou dépasser de l'ensemble constitué occasionnant alors des pertes ou dégradations de ces panneaux lors des opérations de manutention.

Le montage ou démontage des panneaux grillagés nécessite la plupart du temps, pour des raisons d'entretien, des outillages particuliers.

Lors des heurts provoqués par les « nids de poule » sur les routes, les camions transportant ces conteneurs leur transmettent des forces verticales qui tendent à désolidariser les panneaux de l'embase pouvant amener des pertes de pièces au travers de l'espace ainsi créé.

Les documents DE 2460846, EP 0736457 et CH 524509 décrivent des conteneurs modulables du type précité.

Le but de la présente invention est de pallier tout ou partie les inconvénients cités précédemment en proposant un conteneur offrant suffisamment de modularité pour être polyvalent.

A cet effet, l'invention se rapporte à un conteneur modulable comportant une embase et quatre panneaux fixés sur quatre montants par l'intermédiaire de premier et de deuxième moyens de fixation aptes à permettre le pivotement de chacun des panneaux par rapport à l'embase, les premiers moyens de fixation constituant un ensemble composé d'un doigt ménagé sur le panneau et d'une gorge située sur le montant et à l'intérieur de laquelle le doigt peut coulisser et pivoter pour permettre le repliement sensiblement horizontal des panneaux sur l'embase caractérisé en ce que la gorge est sensiblement ovale, en forme d'escargot et en relief par rapport aux montants, la gorge comprenant un fond en forme de U prolongé d'une première paroi latérale située vers l'intérieur du conteneur et d'une deuxième paroi latérale située vers l'extérieur du conteneur et parallèle à la première, la première paroi latérale ayant un prolongement incliné vers l'extérieur et vers le haut du conteneur, et une ouverture qui est définie entre les extrémités libres de la deuxième paroi latérale et du prolongement incliné, les panneaux transitant par ladite ouverture lors de leur montage et/ou de leur démontage.

La hauteur des gorges des moyens de fixation est préférentiellement au moins égale à quatre fois l'épaisseur des panneaux de façon à permettre le repliement des panneaux à l'horizontale sur l'embase.

Selon une autre caractéristique de l'invention, les montants sont montés pivotants sur l'embase pour permettre l'empilement des conteneurs.

Au moins un des panneaux comporte deux parties mobiles l'une par rapport à l'autre pour permettre la diminution de la hauteur du conteneur lors du chargement de pièces.

Les parties mobiles des panneaux sont montées de façon avantageuse pivotantes l'une par rapport à l'autre pour permettre une articulation robuste.

Conformément à une autre caractéristique de l'invention, l'embase comporte un évidement pour permettre son transport.

D'autres particularités et avantages ressortiront clairement de la description qui en est faite ci-après, à titre indicatif et nullement limitatif, en référence aux dessins annexés. Les modes de réalisation représentés dans les figures 8 et 10 ne sont pas couverts par la revendication 1.
La figure 1 est une vue en perspective du conteneur.
La figure 2 est une vue en perspective du conteneur avec les demi-panneaux supérieurs partiellement repliés.
La figure 3 est une vue en perspective du conteneur avec les panneaux repliés.
La figure 4 est une vue en perspective du conteneur avec les panneaux et les montants repliés.
La figure 5 est une vue en perspective du montant.
La figure 6 est une vue de face d'un demi-panneau inférieur.
La figure 7 est une vue de face d'un demi-panneau supérieur.
La figure 8 est une vue en perspective de la base du montant monté sur l'embase.
La figure 9 est une vue en perspective d'une partie des premiers moyens de fixation en forme de « grand escargot ».
La figure 10 est une vue en perspective d'une partie des premiers moyens de fixation en forme de « petit escargot ».
La figure 11 est une vue en perspective du pied du conteneur.
La figure 1 est une vue en perspective du conteneur 1 selon l'invention. Celui-ci, de forme sensiblement parallélépipédique comprend une embase 3, quatre montants 5, 7, 9 et 11 et quatre panneaux 13, 15, 17 et 19.

L'embase 3 forme le socle du conteneur 1. Il comprend un évidement 21 dans sa partie inférieure pour permettre son transport par des chariots élévateurs.

Chaque montant présente une partie fixe et une partie mobile par rapport à l'embase 3 (figure 8).

La partie fixe forme la base du montant et comprend un pied 27, une équerre 29 et des moyens de verrouillage de la partie mobile sur la partie fixe comme le montre la figure 11.

La figure 5 montre la partie mobile du montant qui est un tube 31 creux de section sensiblement carrée.

Les moyens de verrouillage de la partie fixe sur la partie mobile du montant sont constitués d'une goupille logée sur le pied 27 du montant et d'une rainure 35 située à la base du tube.

La rainure 35 est apte à coopérer avec la goupille 33 pour permettre l'articulation du tube 31 et son repliement sur l'embase 3.

Les panneaux 13, 15, 17 et 19 sont constitués de tubes métalliques formant l'encadrement de ceux-ci, d'une paroi qui peut être grillagée et sont fixés sur les montants 5, 7, 9 et 11 grâce à des moyens de fixation.

Les panneaux 13, 15, 17 et 19 n'ont aucune liaison avec l'embase 3 mais coopèrent avec les montants 5, 7, 9 et 11 à l'aide de moyens de fixation. Ces moyens de fixation les rendent mobiles et amovibles par rapport au conteneur 1.

Compte tenu de la forme du conteneur, deux des quatre panneaux ont une longueur inférieure à celle des deux autres. Il en résulte deux grands panneaux 13 et 17 et deux petits panneaux 15 et 19, de forme sensiblement rectangulaire.

Chacun de ces panneaux comporte un demi-panneau supérieur 13s, 15s, 17s et 19s conforme a la figure 6 et un demi-panneau inférieur 13i, 15i, 17i et 19i conforme à la figure 7. Ces demi-panneaux sont montés pivotants l'un par rapport à l'autre.

Les moyens de fixation sont constitués d'un ensemble composé de doigts disposés sur les panneaux 13, 15, 17 et 19 aptes à coulisser et à pivoter dans des gorges situées sur les montants.

Les moyens de fixation sont constitués de premiers moyens de fixation A et de deuxièmes moyens de fixation B.

Les premiers moyens de fixation A des panneaux sur les montants comprennent des doigts 37 situés à la base de chacun des demi-panneaux inférieurs 13i, 15i, 17i, 19i et des gorges 39 logées à la base des montants 5, 7, 9 et 11 .

Conformément à la figure 6, chaque demi-panneau inférieur comporte deux doigts 37 aux extrémités inférieures de sa base (un doigt de chaque côté). Ces doigts 37 sont parallèles à l'embase 3.

Les gorges 39 conformes aux moyens de fixation A se présentent sous la forme de gorges en relief sensiblement ovales en forme d' « escargot ».

La hauteur de la gorge 39 est différente selon qu'il s'agisse d'un moyen de fixation destiné à fixer l'un des petits panneaux 15 et 19 ou l'un des grands panneaux 13 ou 17. La gorge 39a qui est destinée à fixer un petit panneau a une hauteur supérieure à la hauteur de la gorge 39b qui est destinée à fixer un grand panneau.

Les gorges 39 sont munies d'une ouverture 41 orientée vers le haut qui permet le montage et le démontage du panneau sur les montants.

La gorge 39 a se situe sur l'équerre 29 (figure 9).

La gorge 39 b est située sur la base de la partie mobile du montant (figure 10).

Les deux gorges 39 a et 39 b sont fixées au montant par une liaison de type soudage.

Les deuxièmes moyens de fixation B des panneaux sur les montants sont constitués de doigts 45 dont sont munis chaque demi-panneau et d'orifices 47 répartis sur le tube 31 du montant.

Les demi-panneaux inférieurs et supérieurs sont équipés de poignées 43 qui sont situées en partie haute du demi-panneau et disposées de façon symétrique de part et d'autre. Chaque demi-panneau comporte deux poignées 43.

Les poignées comprennent des doigts 45. Les doigts 45 des poignées 43 sont parallèles à l'embase 3. Lorsque la poignée est actionnée par un opérateur, les doigts 45 deviennent saillants par rapport à l'encadrement du demi-panneau de façon à pouvoir pénétrer dans les orifices 47 des montants.

Les orifices 47 des montants se trouvent sur deux des faces des tubes creux (figure 5), ces deux faces étant perpendiculaires l'une par rapport à l'autre. Chacune de ces faces comprend deux orifices aptes à loger les doigts 45 d'un demi-panneau inférieur et d'un demi-panneau supérieur.

Pour désolidariser un demi-panneau inférieur des montants, on actionne les poignées 43 de façon à ce que les doigts 45 coulissent l'un vers l'autre pour se libérer des orifices 47 correspondants des montants.

Les dimensions du conteneur 1 sont comprises entre 300 et 1800 mm de hauteur, 800 et 3200 mm de longueur et 600 et 2300 mm de largeur. Dans l'exemple illustré par les figures, les dimensions du conteneur 1 sont de préférence sensiblement les suivantes : 920 mm de hauteur, 1600 mm de longueur et 1150 mm de largeur.

De préférence, l'embase 3 a une longueur approximativement égale à une fois et demie sa largeur. Sa longueur est comprise entre 0, 7 mètres et 3 mètres et est de préférence sensiblement égale à 1, 5 mètre. Sa largeur est comprise entre 0,5 et 2 mètres et est de préférence sensiblement égale à 1 mètre pour le présent mode de réalisation.

Les tubes 31 ont une longueur qui est sensiblement inférieure à la hauteur du conteneur 1. Cette longueur est comprise entre 0, 35 mètres et 1,5 mètre. Un tube conforme à l'exemple illustré pour la présente invention mesure de préférence approximativement 0,7 mètre.

La largeur du demi-panneau supérieur est sensiblement la même que celle du demi-panneau inférieur. La largeur du demi-panneau supérieur est de préférence très légèrement inférieure à celle du demi-panneau inférieur. Les dimensions peuvent avantageusement être les suivantes : 370 mm de hauteur pour la largeur du demi-panneau inférieur et 310 mm pour le demi-panneau supérieur.

Les gorges 39 a sont approximativement deux fois plus hautes que les gorges 39 b. La hauteur des gorges 39 a est comprise entre 70 et 300 mm. Une gorge 39 a mesure de préférence approximativement 130 mm. La hauteur des gorges 39 b est comprise entre 30 et 120 mm et. Une gorge 39 b mesure de préférence sensiblement 60 mm.

Le conteneur est de préférence réalisé en acier pour lui conférer une meilleure résistance.

Un exemple d'utilisation du conteneur 1 va à présent être décrit.

Conformément à l'objet de l'invention qui est de rendre le conteneur 1 modulable, nous allons mettre en évidence différentes configurations que peut prendre le conteneur lors de son utilisation.

Dans son état monté, conformément à la figure 1 , le conteneur peut contenir des pièces et/ou des produits.

Selon la figure 2, il est possible de diminuer la hauteur du conteneur 1 en repliant un ou plusieurs demi-panneaux supérieurs 13s, 15s, 17s et/ou 17s de façon à diminuer la hauteur du conteneur. Cette opération est réalisée en faisant coulisser les poignées 43 des demi-panneaux supérieurs l'une vers l'autre et horizontalement. Cette opération permet de libérer les doigts 45 des poignées des orifices 47 du tube, autorisant ainsi le repliement du demi-panneau supérieur sur le demi-panneau inférieur 8. Ainsi, l'opérateur peut charger plus facilement des pièces ou des produits dans le conteneur.

Selon la figure 3, il est également possible de replier complètement les panneaux sur l'embase en faisant coulisser les poignées du demi-panneau inférieur à partir de la configuration montrée à la figure2.

Ce repliement est réalisé par un pivotement du panneau par rapport à l'embase après que les poignées aient été ouvertes de la même façon que les poignées du demi-panneau supérieur.

La hauteur des gorges 39 est au moins égale à l'épaisseur cumulée des quatre panneaux 1. Ceci a pour effet que, lorsque les panneaux sont repliés sur l'embase 3, ils sont en position sensiblement horizontale et ce, quel que soit l'ordre de repliement des panneaux comme le montre la figure 4. L'opérateur n'est pas tenu de respecter un ordre particulier. Par ailleurs, les panneaux peuvent également être démontés du conteneur. Pour ce faire, une fois que les poignées ont coulissé, l'opérateur les tire vers le haut de façon à dégager les doigts des gorges en faisant transiter lesdits panneaux par l'ouverture des gorges. Cette opération est rapide et ne nécessite aucun outillage particulier facilitant ainsi le montage, le démontage et la maintenance du conteneur.

Selon la figure 5, le repliement des montants 5, 7, 9 et 11 sur l'embase 3 est réalisé en faisant coulisser et pivoter la goupille 33 du pied dans la gorge 39, rendant de la sorte le conteneur 1 apte à être empilé sur d'autres conteneurs. Il est ainsi possible de gagner de la place lorsque les conteneurs doivent être stockés. En outre, des détériorations des panneaux induits par de mauvais repliements peuvent également être évités lorsque les conteneurs sont empilés les uns sur les autres.

Bien entendu, la présente invention ne se limite pas à l'exemple illustré mais est susceptible de diverses variantes et modifications qui apparaîtront à l'homme de l'art.

## Revendications

1. Conteneur (1) modulable comportant une embase (3) et quatre panneaux (13), (15), (17), (19) fixés sur quatre montants (5), (7), (9), (11) par l'intermédiaire de premier et de deuxième moyens de fixation (A) et (B) aptes à permettre le pivotement de chacun des panneaux par rapport à l'embase, les premiers moyens de fixation (A) constituant un ensemble composé d'un doigt (37) ménagé sur le panneau et d'une gorge (39) située sur le montant et à l'intérieur de laquelle le doigt peut coulisser et pivoter pour permettre le repliement sensiblement horizontal des panneaux sur l'embase **caractérisé en ce que** :
a. la gorge (37) est sensiblement ovale, en forme d'escargot et en relief par rapport aux montants,
b. la gorge comprenant
i. un fond en forme de U prolongé d'une première paroi latérale située vers l'intérieur du conteneur et d'une deuxième paroi latérale située vers l'extérieur du conteneur et parallèle à la première, la première paroi latérale ayant un prolongement incliné vers l'extérieur et vers le haut du conteneur,
ii. et une ouverture qui est définie entre les extrémités libres de la deuxième paroi latérale et du prolongement incliné,
c. les panneaux transitant par ladite ouverture lors de leur montage et/ou de leur démontage.

2. Conteneur selon la revendication 1 **caractérisé en ce que** la hauteur des gorges (39) des moyens de fixation (A) est au moins égale à quatre fois l'épaisseur des panneaux de façon à permettre le repliement des panneaux à l'horizontale sur l'embase (3).

3. Conteneur selon la revendication 1 ou 2 **caractérisé en ce que** les montants sont montés pivotants sur l'embase (3) pour permettre l'empilement des conteneurs.

4. Conteneur selon l'une des revendications précédentes **caractérisé en ce qu'**au moins un des panneaux comporte deux parties mobiles l'une par rapport à l'autre pour permettre la diminution de la hauteur du conteneur lors du chargement de pièces.

5. Conteneur selon la revendication 4 **caractérisé en ce que** les parties mobiles des panneaux sont montées pivotantes l'une par rapport à l'autre pour permettre une articulation robuste.

6. Conteneur selon l'une des revendications précédentes **caractérisé en ce que** l'embase (3) comporte un évidement (21) pour permettre son transport.

## Claims

1. Modular container (1) comprising a base (3) and four panels (13), (15), (17), (19) fixed to four posts (5), (7), (9), (11) via first and second fixing means (A) and (B) which are able to allow each of the panels to pivot relative to the base, the first fixing means (A) constituting an assembly composed of a finger (37) formed on the panel and a channel (39) located on the post and within which the finger can slide and pivot so that the panels can be folded substantially horizontally onto the base, **characterised in that**:
a. the channel (37) is substantially oval, in the shape of a snail and in relief with respect to the posts,
b. the channel comprising
i. a U-shaped bottom extended by a first lateral wall located towards the interior of the container and by a second lateral wall located towards the exterior of the container and parallel to the first lateral wall, the first lateral wall having an extension inclined towards the exterior and towards the top of the container,
ii. and an aperture which is defined between the free ends of the second lateral wall and the inclined extension,
c. the panels passing through said aperture when being installed and/or removed.

2. Container according to claim 1, **characterised in that** the height of the channels (39) of the fixing means (A) is at least equal to four times the thickness of the panels so that the panels can be folded horizontally onto the base (3).

3. Container according to claim 1 or 2, **characterised in that** the posts are pivotably mounted on the base (3) so that the containers can be stacked.

4. Container according to one of the preceding claims, **characterised in that** at least one of the panels comprises two portions which are movable relative to one another so that the height of the container can be reduced during the loading of parts.

5. Container according to claim 4, **characterised in that** the movable portions of the panels are pivotably mounted relative to one another so that a robust joint is provided.

6. Container according to one of the preceding claims, **characterised in that** the base (3) comprises a cut-out (21) so that it can be transported.

## Patentansprüche

1. Modulierbarer Behälter (1), umfassend einen Sockel (3) und vier Wandteile (13), (15), (17), (19), die an vier Holmen (5), (7), (9), (11) über erste und zweite Befestigungsmittel (A) und (B) befestigt sind, die dazu geeignet sind, die Schwenkbewegung jedes der Wandteile im Verhältnis zum Sockel zu ermöglichen, wobei die ersten Befestigungsmittel (A) eine Anordnung bilden, die aus einem Finger (37), der an dem Wandteil vorgesehen ist, und einer Rille (39), die an dem Holm angeordnet ist und in deren Innern der Finger verschiebbar und schwenkbar ist, um das im Wesentlichen horizontale Umklappen der Wandteile auf den Sockel zu ermöglichen, besteht, **dadurch gekennzeichnet, dass**
a. die Rille (37) im Wesentlichen oval ist, die Form einer Schnecke hat und im Verhältnis zu den Holmen erhöht ist,
b. wobei die Rille Folgendes umfasst:
i. einen U-förmigen Boden, der sich über eine erste seitliche Wand, die in Richtung der Innenseite des Behälters angeordnet ist, und über eine zweite seitliche Wand, die in Richtung der Außenseite des Behälters angeordnet ist und zu der ersten parallel ist, fortsetzt, wobei die erste seitliche Wand eine Verlängerung aufweist, die in Richtung der Außenseite und in Richtung des oberen Teils des Behälters geneigt ist,
ii. und eine Öffnung, die zwischen den freien Enden der zweiten seitlichen Wand und der geneigten Verlängerung festgelegt ist,
c. wobei die Wände diese Öffnung bei ihrer Montage und/oder ihrer Demontage passieren.

2. Behälter nach Anspruch 1, **dadurch gekennzeichnet, dass** die Höhe der Rillen (39) der Befestigungsmittel (A) zumindest gleich der vierfachen Dicke der Wandteile ist, so dass das Umklappen der Wandteile in der Horizontalen auf den Sockel (3) ermöglicht wird.

3. Behälter nach Anspruch 1 oder 2, **dadurch gekennzeichnet, dass** die Holme an dem Sockel (3) schwenkbar gelagert sind, um das Stapeln der Behälter zu ermöglichen.

4. Behälter nach einem der vorhergehenden Ansprüche, **dadurch gekennzeichnet, dass** zumindest eines der Wandteile zwei im Verhältnis zueinander bewegliche Teile umfasst, um die Verringerung der Höhe des Behälters bei der Beladung mit Teilen zu ermöglichen.

5. Behälter gemäß Anspruch 4, **dadurch gekennzeichnet, dass** die beweglichen Teile der Wandteile im Verhältnis zueinander schwenkbar gelagert sind, um eine robuste Schwenkbarkeit zu ermöglichen.

6. Behälter nach einem der vorhergehenden Ansprüche, **dadurch gekennzeichnet, dass** der Sockel (3) eine Ausnehmung (21) aufweist, um seinen Transport zu ermöglichen.
